# EUROPÄISCHE PATENTANMELDUNG

(11) **EP 2 113 712 A1**
(43) Veröffentlichungstag der Anmeldung: **04.11.2009**
(21) Anmeldenummer: 09158109.0
(22) Anmeldetag: 17.04.2009
(51) Int. Cl.: F21S 8/00, F21K 7/00

(54) **Lichtsignal**

(30) Priorität: 30.04.2008 DE 102008022344
(71) Anmelder: Siemens Aktiengesellschaft, 80333 München (DE)
(72) Erfinder: Berg, Eike, 12203, Berlin (DE); Burgaß, Stefan, 10315, Berlin (DE); Eckl, Rolf, 12305, Berlin (DE); Frost, Uwe, 12555, Berlin (DE); Liebscher, Jörg, 38302, Wolfenbüttel (DE); Pöpplow, Norbert, 15732, Eichwalde (DE); Zabel, Michael, 12685, Berlin (DE); Zimmermann, Dirk, 13053, Berlin (DE)

(57) **Zusammenfassung**

Die Erfindung betrifft ein Lichtsignal mit einem für eine Glühfadenanordnung konzipierten optischen System (10) zur Abstrahlung des Lichts in mindestens einen Raumwinkel, insbesondere zur Darstellung von Signalbegriffen bei schienengebundenen Verkehrswegen. Um lichtemittierende Halbleiterchips (3.1 bis 3.6) unter Beibehaltung des optischen Systems (10) verwenden zu können, ist vorgesehen, dass die Glühfadenanordnung durch eine lichtemittierende Halbleiterchipanordnung, insbesondere LED-Anordnung, mit glühfadenspezifischen Parametern, insbesondere hinsichtlich geometrischer Abmessungen, Lichtstromhöhe und Lichtstromverteilung, ersetzt ist.

## Beschreibung

Die Erfindung betrifft ein Lichtsignal mit einem für eine Glühfadenanordnung konzipierten optischen System zur Abstrahlung des Lichts in mindestens einen Raumwinkel, insbesondere zur Darstellung von Signalbegriffen bei schienengebundenen Verkehrswegen.

Die nachstehenden Erläuterungen beziehen sich im Wesentlichen auf Leuchtzeichen oder Lichtsignale zur Darstellung von Signalbegriffen bei schienengebundenen Verkehrswegen, ohne dass der beanspruchte erfinderische Gegenstand auf diese Anwendung beschränkt sein soll.

Bei bekannten Lichtsignalen wird als Leuchtmittel überwiegend eine Glühfadenanordnung einer Glühlampe verwendet, deren Licht mittels eines optischen Systems in einen definierten Raumwinkel für Fernsicht und häufig zusätzlich einen zweiten definierten Raumwinkel für Nahsicht gerichtet wird. Lichtsignale für eisenbahnsicherungstechnische Anlagen bilden in der Regel ein komplexes System, bestehend aus Glühlampe, Farbscheibe, Linsensystem, Abschlussglas und evtl. einer zusätzlichen Streuscheibe. Dieses System ist dabei optimal auf die charakteristischen Eigenschaften der speziellen Glühlfadenanordnung der jeweils verwendeten Glühlampe abgestimmt, wobei sich die Glühfadenanordnung im Brennpunkt des optischen Systems befindet. Durch die Brennpunktposition der Glühfadenanordnung wird diese von dem optischen System ins Unendliche abgebildet. Da die Abstrahlflächen des vorzugsweise gewendelten Glühfadens im Sub-Millimeterbereich aneinandergrenzen, erscheint die Glühwendel im Fernsichtbereich des Lichtsignals als homogen ausgeleuchtete Fläche. Zur besseren Lichtmischung ist häufig zusätzlich eine Streuscheibe vorgesehen.

Die Komplexität des optischen Systems ist auch darin begründet, dass möglichst unterschiedliche Anbringungs- und Beobachtungspunkte, Kurvenradien des Schienenweges und Erkennungsweiten realisiert werden müssen. Nachteilig bei der Verwendung von Glühfadenanordnungen als Leuchtmittel ist vor allem deren relativ geringe Lebensdauer, welche außerdem individuell sehr unterschiedlich und kaum vorhersagbar ist. Dadurch kann es zu Ausfällen kommen, die erhebliche Störungen im Bahnbetriebsablauf verursachen. Nachteilig bei der klassischen Glühfadenanordnung ist weiterhin, dass nur maximal 5 % der eingesetzten Energie in Licht umgewandelt werden, während der restliche Energieeinsatz als Wärme verpufft. Auch Hallogenlampen funktionieren nach dem Glühfadenprinzip, sind aber etwas effizienter.

Auf einem gänzlichen anderen Prinzip beruhen lichtemittierende Halbleiterchips, beispielsweise LEDs - lichtemittierende Dioden. LEDs erzeugen Licht durch elektrische Anregung eines Halbleiters. Dabei werden bis zu 40 % des Energieeinsatzes in Licht umgewandelt. LEDs sind außerdem klein, robust und langlebig, wobei eine Lebensdauer von bis zu 100.000 Betriebsstunden erreichbar ist. Durch ständige Weiterentwicklung der LED-Technik sind LEDs verfügbar geworden, die auch den hohen Anforderungen der Eisenbahn-Lichtsignale hinsichtlich Lichtstromhöhe und Farbkonstanz genügen. Infolge der ständigen Weiterentwicklung der LEDs ergibt sich zunehmend die Notwendigkeit, Glühfadenanordnungen durch LED-Anordnungen zu ersetzen. Problematisch dabei ist vor allem die optische Anpassung, da das vorhandene optische System auf die spezielle Abstrahlcharakteristik der Glühfadenanordnung abgestimmt ist. Die bekannten Halbleiterchips auf LED-Basis besitzen eine gänzlich andere Abstrahlcharakteristik, so dass in der Regel das komplette optische System durch ein LED-spezifisches optisches System ersetzt werden muss, wie beispielsweise in der EP 1 457 945 A1 und der US 6,249,375 B1 beschrieben.

Um das hochkomplexe optische System weiter verwenden zu können, wurde gemäß der EP 1 538 059 B1 vorgeschlagen, zwischen einer LED-Anordnung und dem vorhandenen optischen System ein weiteres optisches System anzuordnen, dessen Brennpunkt mit dem lichteintrittsseitigen Brennpunkt des vorhandenen optischen Systems übereinstimmt. Auf diese Weise ergibt sich eine optische Anpassung einer modernen LED-Anordnung auf das bewährte optische System für Glühfadenanordnungen. Nachteilig bei dieser Lichtsignal-Gestaltung ist neben der Notwendigkeit, ein zusätzliches optisches System quasi zwischenzuschalten, die sich dadurch ergebende Vergrößerung der Bauform, insbesondere der Länge, des gesamten Lichtsignals und damit des Lichtsignal-Gehäuses. Darüber hinaus ist nicht zu erwarten, dass die Brennpunktfokussierung des LED-Lichts eine exakte Abbildung der Glühfadenanordnung ermöglicht. Daraus resultieren Lichtverluste und letztlich eine Verschlechterung der optische Eigenschaften des Lichtsignals.

Der Erfindung liegt deshalb die Aufgabe zugrunde, ein Lichtsignal der gattungsgemäßen Art anzugeben, das ohne Einbuße an optischer Qualität die Weiterverwendung des vorhandenen optischen Systems und auch der wesentlichen Baugruppen des Lichtsignals und dessen Gehäuses ermöglicht.

Erfindungsgemäß wird die Aufgabe dadurch gelöst, dass die Glühfadenanordnung durch eine lichtemittierende Halbleiterchipanordnung, insbesondere LED-Anordnung, mit glühfadenspezifischen Parametern, insbesondere hinsichtlich geometrischer Abmessungen, Lichtstromhöhe und Lichtstromverteilung, ersetzt ist.

Der Erfindung liegt die Erkenntnis zugrunde, dass sich die Geometrie des Glühfadens und dessen Lichtstromcharakteristika durch mindestens einen lichtemittierenden Halbleiterchip der neuesten Generation nachbilden lassen. Geeignet dazu sind beispielsweise kleine, stabförmige LEDs der Serie CL-L100 der Citizen Electronics Co. Ltd. Mit diesen länglichen LED-Leuchtflächen ergibt sich die Möglichkeit, längliche Glühfadenformen nachzubilden, was mit den weit verbreiteten runden Abstrahlflächen älterer LED-Generationen nicht mit der erforderlichen Formtreue realisierbar war. Prinzipiell kann auch jede mehrfadige Glühlampe durch entsprechend geformte oder angeordnete Halbleiterchips nachgebildet werden.

Das qualitativ hochwertige optische System bewährter Bauart sorgt für die optimale Ausleuchtung des für die Sichtbarkeit des Signalbegriffes, insbesondere durch das Bedienungspersonal der schienengebundenen Verkehrsmittel, maßgeblichen Raumwinkels. Dabei sind vorzugsweise zwei Raumwinkel vorgesehen, nämlich für Fernsicht und für Nahsicht. Der Nahsicht-Raumwinkel kann z. B. mittels eines zusätzlich vorgesehenen Nahstreuspiegels realisiert sein. Aber auch ohne Nahstreuspiegel kann das zu übernehmende Grundsystem bereits für die Fernbereichs- und die Nahbereichsdarstellung von Signalbegriffen konzipiert sein, beispielsweise durch eine Spezialoptik am unteren Rand des optischen Systems zur Lichtbrechung oder Lichtstreuung nach unten, d. h. in Bodenrichtung. Die Weiterverwendbarkeit des optischen Systems bei Eignung desselben für die Fernbereichs-und die Nahbereichsdarstellung von Signalbegriffen, beispielsweise mittels Nahstreuspiegel oder Spezialoptik, ist wegen dessen Hochwertigkeit besonders vorteilhaft. Es ist lediglich der Austausch der Glühlampe durch die Halbleiterchipanordnung erforderlich. Neben dem optischen System können auch wesentliche andere Baugruppen des Lichtsignals, insbesondere das Gehäuse, ggf. inklusive Nahstreuspiegel, beibehalten werden.

Gemäß Anspruch 2 ist vorgesehen, dass die Halbleiteranordnung mindestens einen Halbleiterchip und ggf. mindestens ein Optikelement, insbesondere Linse, Lichtwellenleiter, Prisma und/oder Spiegel, aufweist. Dadurch ergibt sich eine Glühfadennachbildung durch folgende Varianten:
- Ersatz des Glühfadens durch einen einzelnen Halbleiterchip, dessen geometrische Abmessungen denen des Glühfadens ähnlich ist,
- Anordnung mehrerer Halbleiterchips auf einem Trägerbauteil derart, dass die räumliche Ausdehnung des Glühfadens annähernd erreicht wird oder
- Kombination mindestens eines Halbleiterchips mit mindestens einem Optikelement, beispielsweise Linse, Lichtwellenleiter, Prisma, Spiegel oder dergleichen, um die räumliche Ausdehnung des Glühfadens durch optische Abbildung zu erreichen.

Diesen Varianten ist gemeinsam, dass die Lichtstromverteilung der Halbleiterlichtquelle mindestens der Eintrittsappertur des für die Glühfadenanordnung konzipierten optischen Systems entsprechen muss. Dabei wirkt sich die physikalisch bedingte Lichtstromverteilung von Halbleiterlichtquellen mit einem Abstrahlbereich von maximal 180° besonders positiv aus. Die Lichtausnutzung ist wesentlich besser als die der Glühlampe, welche eine rotationssymmetrische Lichtstromverteilung, d. h. 360° um die Glühfadenachse, besitzt. Der tatsächlich ausgenutzte, d. h. relevante Lichtstrom ist der, der entsprechend der Appertur des optischen Systems durch das optische System gebündelt und in den Fernsichtbereich und ggf. den Nahsichtbereich abgestrahlt wird. Durch den gerichteten Abstrahlwinkel der Halbleiterlichtquellen ergibt sich zusammen mit deren geringerer Leistungsaufnahme und höheren Lebensdauer ein preiswerter und effektiver Ersatz der Glühlampe. Änderungen im Abstrahlprofil des Lichtsignals lassen sich durch geänderte Anordnung oder Austausch von Halbleiterchips einfach realisieren.

Vorzugsweise ist gemäß Anspruch 3 vorgesehen, dass ein für die Glühfadenanordnung konzipierter Neustreuspiegel durch mindestens einen zusätzlichen Halbleiterchip ersetzt oder ausgeleuchtet ist oder dass der Neustreuspiegel durch zusätzliche optische Komponenten, insbesondere Prismen und/oder Spiegel, ersetzt oder mittels der Halbleiterchip-Anordnung ausgeleuchtet ist. Die Nahstreufunktionalität wird somit durch folgende Varianten erreicht:
- Zusätzliche Halbleiterchips werden anstelle des Nahstreuspiegels platziert, so dass ein Nahstreuspiegel gänzlich entfallen kann,
- zusätzliche Halbleiterchips werden derart angeordnet, dass sie Licht in Richtung Nahstreuspiegel emittieren oder
- durch zusätzliche optische Komponenten wie Spiegel, Prismen und dergleichen, wird ein Teil des zur Glühfadennachbildung vorgesehenen Lichts auf den Nahstreuspiegel oder direkt in den Nahsichtbereich umgelenkt.

Gemäß Anspruch 4 ist vorgesehen, dass die Halbleiterchipanordnung im Brennpunkt des optischen Systems angeordnet ist und eine größere Abstrahlfläche als die Glühfadenanordnung und/oder eine Diffuserscheibe aufweist, oder dass die Halbleiterchipanordnung geringfügig beabstandet zum Brennpunkt des optischen Systems angeordnet ist. Auf diese Weise wird die Gleichmäßigkeit der Abbildung der Halbleiterlichtquelle im Fernfeld des Lichtsignals verbessert. Entweder werden durch Dejustage aus der Brennebene bewusst Abbildungsfehler erzeugt, oder eine Diffuserscheibe erzeugt eine lichtmischende oder streuende Wirkung oder im Brennpunkt ist ein großflächiger Emitter angeordnet. Im Gegensatz zur Glühfadenanordnung kann die Homogenität des ausgeleuchteten Fernfeldes auch durch Prismen, Lichtwellenleiter, Feldlinsen oder dergleichen beeinflusst werden.

Die Halbleiterchipanordnung kann gemäß Anspruch 5 mehrere Halbleiterchips unterschiedlicher Farbe aufweisen, welche separat oder gemeinsam bestrombar sind. Bei einem herkömmlichen Lichtsignal mit Glühfadenanordnung werden die unterschiedlichen Farbbegriffe durch Farbfilterscheiben erzeugt. Die Erzeugung der erforderlichen Farbgebung des Lichtsignals, beispielsweise rot für Haltsignalisierung und grün für Fahrtsignalisierung, kann bei der Halbleiterchipanordnung vorteilhaft auch ohne lichtabsorbierende Farbfilterscheiben realisiert werden. Dazu wird das Lichtsignal mit speziellen farblichtausstrahlenden Halbleiterchips ausgestattet, wobei die gewünschte Farbe durch Bestromung der farbspezifischen Halbleiterchipanordnung erzielt wird. Dabei wird die physikalische Eigenschaft der Halbleitermaterialien ausgenutzt, monochromatisches Licht zu emittieren. Mittels lichtmischender Komponenten können einzelne Farben auch aus einzelnen, unterschiedlich farbigen Halbleiterchips erzeugt werden. Letztlich kann durch den Wegfall der Farbfilterscheiben in Verbindung mit dem reduzierten Abstrahlwinkel eine deutliche Reduzierung von Störlichtanteilen und der damit verbundenen Blendwirkung erreicht werden.

Gemäß Anspruch 6 ist mindestens ein Photodetektor zur Messung der Lichtstromhöhe eines emittierten oder, insbesondere mittels Prisma, Spiegel oder Lichtwellenleiter, ausgekoppelten Lichtstromes vorgesehen, wobei das Ausgangssignal des Photodetektors eine Überwachungseinrichtung beaufschlagt. Auf diese Weise ergibt sich eine einfache Funktionsrückmeldung an ein Stellwerk, so dass ein wegen der Langelebigkeit der Halbleiterchips ohnehin seltener Ausfall des Lichtsignals sofort erkannt werden kann. Darüber hinaus ermöglicht die Funktionsrückmeldung mittels des Photodetektors nicht nur die Überwachung der Grundfunktionen - an und aus -, sondern zusätzlich auch eine kontinuierliche Überwachung der Lichtintensität. Durch einfachen Vergleich mit einer Intensitätsschwelle kann bei deren Unterschreitung ein notwendiger Austausch der Lichtquelle bereits vor deren vollständigem Ausfall veranlasst werden.

Die Erfindung wird nachfolgend anhand figürlicher Darstellungen näher erläutert. Es zeigen:
- Figur 1: eine Glühfadenlichtquelle und sechs Ausführungsvarianten für Halbleiterchiplichtquellen,
- Figur 2: ein Glühfadenlichtsignal mit Nahstreuspiegel,
- Figur 3: zwei Varianten eines Halbleiterchiplichtsignals mit Nahstreuspiegel,
- Figur 4: zwei weitere Varianten eines Halbleiterchiplichtsignals mit Nahstreuspiegel,
- Figur 5: drei Varianten zur Fernlichthomogenisierung und
- Figur 6: drei Varianten zur Funktionsüberwachung.

Figur 1a) zeigt eine für Eisenbahn-Lichtsignale üblicherweise verwendete Glühlampe 1 mit gewendeltem Glühfaden 2. Die geometrischen und lichttechnischen Eigenschaften des Glühfadens 2 werden in den Figuren 1b) bis 1g) durch lichtemittierende Halbleiterchipanordnungen nachgebildet. Dabei ist gemäß Figur 1b) ein einziger großflächiger Halbleiterchip 3 vorgesehen. Dieser kann gemäß Variante 1c) auch aus mehreren kleineren Halbleiterchips 3.1, 3.2 und 3.3 zusammengesetzt sein. Figur 1d) zeigt eine Draufsicht und eine Seitenansicht einer Halbleicherchipanordnung mit einem Halbleiterchip 3 und vorgesetzter Zylinderlinse 4 zur Strahlaufweitung in einer Ebene. Gemäß Figur 1e) sind drei räumlich voneinander getrennte Halbleiterchis 3.4, 3.5 und 3.6 vorgesehen, deren Licht durch Lichtwellenleiter 5 zu einer Austrittsfläche 6 in Glühwendelform zusammengeführt wird. Anstelle des Lichtwellenleiters 5 ist gemäß Figur 1f) ein Prisma 7 vorgesehen. Figur 1g) zeigt eine Variante mit zwei Halbleiterchips 3.7 und 3.8, deren Licht durch Schrägspiegel 8.1 und 8.2 und Öffnungsblende 9 einen glühwendelartigen Leuchtfleck erzeugt.

Das in Figur 2 dargestellte herkömmliche Glühfadenlichtsignal besteht im Wesentlichen aus der Glühlampe 1 mit dem gewendelten Glühfaden 2 und einem stark vereinfacht angedeuteten optischen System 10. Zusätzlich ist ein Nahstreuspiegel 11 vorgesehen, welcher entsprechend dem Verwendungszweck vorgesehen sein kann. Es ist ersichtlich, dass der gewendelte Glühfaden 2 bei Ansicht von der Seite eine rotationssymmetrische Lichtstromverteilung, die durch Pfeile angedeutet ist, besitzt. Jedes kleinste Oberflächensegment des Glühfadens 2 emittiert Lichtstrom. Die einzelnen Lichtströme überlagern sich und treffen auf das optische System 10. Der für die Signalwirkung relevante Lichtstrom des Glühfadens 2 ist der, der auf das optische System 10 und - wenn vorhanden - auf den Nahstreuspiegel 11 trifft - angedeutet durch Punktierung. Der Nahstreuspiegel 11 sammelt einen Teil des nach hinten abgestrahlten Lichtstromes und reflektiert diesen wieder in Richtung optisches System 10, welches diesen Lichtstrom in den Nahbereich abstrahlt, wodurch die Nahsichterkennbarkeit des Lichtsignals verbessert wird.

Figur 3 zeigt zwei Beispiele für Nahstreuanordnungen mit Halbleiterchips. Dargestellt ist ein Trägerbauteil 12 mit einer Halbleiterchipanordnung 13 zur Wendelnachbildung. Auf dem Trägerbauteil 12 ist dabei entweder an dessen Rückseite mindestens ein weiterer Halbleiterchip 14.1 zur Ausleuchtung des Nahstreuspiegels 11 vorgesehen oder ein weiterer Halbleiterchip 14.2 ist auf der Vorderseite des Trägerbauteils 12 angeordnet und dient zur direkten Nahbereichsausleuchtung.

Figur 4 veranschaulicht zwei weiterer Möglichkeiten zur Nahsichtverbesserung. Dabei ist entweder ein Spiegel 15 vorgesehen, der einen Teil des Lichts der Halbleiterchipanordnung 13 in Richtung Nahstreuspiegel 11 umlenkt, oder ein Teil des Lichts der Halbleiterchipanordnung 13 wird mittels eines Prismas 16 direkt zur Nahbereichsausleuchtung ausgekoppelt.

In Figur 5 sind drei Varianten zur Homogenisierung der Wendelabbildung im Fernfeld dargestellt. Gemäß Figur 5a) ist dazu eine besonders großflächige Halbleiterchipanordnung 17 in Brennweitenabstand F vom optischen System 10 vorgesehen. Nach Fiugr 5b) werden örtlich getrennte Halbleiterchips 17.1 und 17.2 defokussiert positioniert. Gemäß Figur 5c) sind diese örtlich getrennten Halbleiterchips 17.1 und 17.2 zwar im Fokus des optischen Systems 10 angeordnet, aber mit vorgesetzter Diffuserscheibe 18.

Zur Funktionsrückmeldung an eine Überwachungseinrichtung, insbesondere in einem Stellwerk, ist gemäß Figur 6 ein Photodetektor 19 vorgesehen. Dieser kann direkt im Strahlengang angeordnet sein, wie Figur 6a) zeigt. Dem Photodetektor 19 kann aber auch ein kleiner Teil des emittierten Lichtes unter Zwischenschaltung eines Prismas oder Spiegels 20 gemäß Figur 6b) bzw. eines Lichtwellenleiters 21 gemäß Figur 6c) zugeführt werden.

## Patentansprüche

1. Lichtsignal mit einem für eine Glühfadenanordnung konzipierten optischen System (10) zur Abstrahlung des Lichts in mindestens einen Raumwinkel, insbesondere zur Darstellung von Signalbegriffen bei schienengebundenen Verkehrswegen,
**dadurch gekennzeichnet, dass**
die Glühfadenanordnung durch eine lichtemittierende Halbleiterchipanordnung, insbesondere LED-Anordnung, mit glühfadenspezifischen Parametern, insbesondere hinsichtlich geometrischer Abmessungen, Lichtstromhöhe und Lichtstromverteilung, ersetzt ist.

2. Lichtsignal nach Anspruch 1,
**dadurch gekennzeichnet, dass**
die Halbleiterchipanordnung mindestens einen Halbleiterchip (3.1 bis 3.8) und ggf. mindestens ein Optikelement, insbesondere Linse (4), Lichtwellenleiter (5), Prisma (7) und/oder Spiegel (8), aufweist.

3. Lichtsignal nach einem der vorangehenden Ansprüche,
**dadurch gekennzeichnet, dass**
ein für die Glühfadenanordnung konzipierter Nahstreuspiegel (11) durch mindestens einen zusätzlichen Halbleiterchip ersetzt (14.2) oder ausgeleuchtet (14.1) ist oder dass der Nahstreuspiegel (11) durch zusätzliche optische Komponenten, insbesondere Prismen (16) und/oder Spiegel (15), ersetzt oder mittels der Halbleiterchipanordnung ausgeleuchtet ist.

4. Lichtsignal nach einem der vorangehenden Ansprüche,
**dadurch gekennzeichnet, dass**
die Halbleiterchipanordnung im Brennpunkt des optischen Systems (10) angeordnet ist und eine größere Abstrahlfläche als die Glühfadenanordnung und/oder eine Diffuserscheibe (18) aufweist oder dass die Halbleiterchipanordnung geringfügig beabstandet zum Brennpunkt des optischen Systems (10) angeordnet ist.

5. Lichtsignal nach einem der vorangehenden Ansprüche,
**dadurch gekennzeichnet, dass**
die Halbleiterchipanordnung mehrere Halbleiterchips unterschiedlicher Farbe aufweist, welche separat oder gemeinsam bestrombar sind.

6. Lichtsignal nach einem der vorangehenden Ansprüche,
**dadurch gekennzeichnet, dass**
mindestens ein Photodetektor (19) zur Messung der Lichtstromhöhe eines emittierten oder, insbesondere mittels Prisma, Spiegel (20) oder Lichtwellenleiter (21), ausgekoppelten Lichtstromes vorgesehen ist, dessen Ausgangssignal eine Überwachungseinrichtung beaufschlagt.
